# EUROPÄISCHE PATENTSCHRIFT

(11) **EP 1 145 210 B1**
(45) Veröffentlichungstag und Bekanntmachung des Hinweises auf die Patenterteilung: **11.09.2002**
(21) Anmeldenummer: 99964419.8
(22) Anmeldetag: 06.12.1999
(51) Int. Cl.: G08G 1/09

(54) **VERFAHREN ZUR IDENTIFIZIERUNG SEGMENTÜBERGREIFENDER EREIGNISSE DURCH SEGMENTE**
METHOD FOR IDENTIFYING EVENTS WHICH COVER MORE THAN ONE SEGMENT USING SEGMENTS
PROCEDE POUR IDENTIFIER DES EVENEMENTS COUVRANT PLUSIEURS SEGMENTS, PAR L'INTERMEDIAIRE DESDITS SEGMENTS

(30) Priorität: 14.12.1998 DE 19859598; 13.04.1999 DE 19917842
(43) Veröffentlichungstag der Anmeldung: 17.10.2001
(73) Patentinhaber: Vodafone AG, 40213 Düsseldorf (DE)
(72) Erfinder: BERWANGER, Christian, D-40476 Düsseldorf (DE); VAN HAUTEN, Swen, 40627 Düsseldorf (DE); KRIESINGER, Ralf, 31141 Hildesheim (DE); VIEWEG, Stefan, D-47877 Willich (DE)
(74) Vertreter: Meissner, Peter E., Dipl.-Ing.
(86) Internationale Anmeldenummer: DE9903950
(87) Internationale Veröffentlichungsnummer: WO00039774

(56) Entgegenhaltungen:
- EP-A- 0 347 354
- US-A- 4 380 821
- US-A- 4 907 159

## Beschreibung

Die Erfindung betrifft ein Verfahren zur Dekodierung von von einer Verkehrszentrale an ein Endgerät per Funk übertragenen Verkehrsinformationen betreffend ein Straßenverkehrsnetz.

Verkehrsinformationen, welche von einer Verkehrsinformationszentrale per Funk an Endgeräte, die sich beispielsweise in Fahrzeugen befinden können, übertragen werden, können Zustandsdaten, wie Reisezeiten, Durchschnittsgeschwindigkeit etc., in Segmenten (Straßen, Straßenabschnitte, Fahrbahnen, Fahrbahnabschnitte von Straßen) eines Straßenverkehrsnetzes betreffen.

Die Identifikation der in von einer Zentrale an ein Endgerät übertragenen Verkehrsinformationen betroffenen Segmente eines Straßenverkehrsabschnittes erfolgt üblicherweise dadurch, daß in einem Satz von Verkehrsinformationen einen bestimmten Zustand (= Ereignis) repräsentierende Zustandsdaten und von diesem Zustand betroffene Segmente durch die Segmentidentitäten angebende Segmentdaten in der Übertragung angegeben werden.

Die Schrift EP 0 347 354 A1 offenbart ein Verfahren zur Übertragung und Dekodierung von von einer Verkehrsinformationszentrale an ein Endgerät übertragenen Verkehrsinformationen. Die den Zustand des mindestens ein Segment des Straßenverkehrsnetztes betreffenden Verkehrsinformationen werden in einer die in Fahrtrichtung liegenden Segmente betreffenden Weise im Endgerät gespeichert.

Aufgabe der vorliegenden Erfindung ist eine möglichst effiziente, zuverlässige, einfach realisierbare Optimierung der Verkehrsinformation, welche eine Verringerung der übertragenen Datenmenge erlaubt. Die Aufgabe wird jeweils durch die unabhängigen Ansprüche gelöst.

Die Erfindung ermöglicht eine Reduktion der Datenmenge der von der Verkehrszentrale an ein Endgerät zu übertragenden Verkehrsinformationen. Dadurch, daß in aktuell vom Endgerät empfangenen Verkehrsinformationen und in vom Endgerät davor empfangenen älteren Verkehrsinformationen repräsentierte, durch die in den Verkehrsinformationen repräsentierten Zustandsdaten betroffenen Segmente identifizierende Segmentinformationen sowie die Fahrtrichtung der betroffenen Segmente angebende weitere Informationen (entweder zusätzliche Fahrtrichtungsinformationen oder implizite Fahrtrichtungsinformationen enthalten in der Reihenfolge übertragener Segmente oder gespeicherter Segmente) verglichen werden, wobei nur bei Übereinstimmung im Vergleich die Zustandsinformationen der älteren Verkehrsinformationen den Segmenten der aktuellen Verkehrsinformation zugeordnet werden, kann die übertragene Datenmente erheblich reduziert werden. So kann beispielsweise wenn in älteren Verkehrsinformationen als Zustandsinformationen die Angabe "Stau" und als Segmentinformationen beispielsweise zwei Segmente in einer bestimmten Reihenfolge übertragen und gespeichert wurden, in einer neuen aktuellen Verkehrsinformation lediglich eine Segmentkette von der Zentrale an das Endgerät übertragen werden, welche diese mindestens zwei Segmente in der gleichen Reihenfolge enthält. Somit kann auch wenn sich ein Stau ausgeweitet oder verkürzt oder an einem Ende ausgeweitet und am anderen verkürzt hat, allein durch Angabe der Segmente (bzw. eines Segmentes und dessen Fahrtrichtung) ohne wiederholte Angabe dieser speziellen Zustandsinformationen eine vollständig dekodierbare Verkehrsinformation von der Zentrale an das Endgerät mit geringer Datenmenge übertragen werden. Anstatt einer Übereinstimmung von zwei Segmenten im Vergleich kann auch eine Übereinstimmung von drei, vier, fünf oder mehr als fünf Segmenten im Vergleich im Endgerät als Voraussetzung für die Definition der Zustandsdaten der älteren Verkehrsinformation als die Segmente in der aktuellen Verkehrsinformation betreffend festgelegt sein. Durch übereinstimmende Ausbildung der Vorschriften zur Definition in der Verkehrszentrale und im Endgerät wird die Schaffung eines datenmengenreduzierten Übertragungsprotokolls ermöglicht. Die Übereinstimmung zwischen der Zentrale und dem Endgerät sollte die Art der vorgeschriebenen Übereinstimmung betreffen; sie sollte insbesondere umfassen, ob mindestens zwei (oder mindestens mehr als zwei, s. oben) Segmente übereinstimmen müssen oder ob ein (oder zwei oder drei oder mehr als drei) Segment übereinstimmen muß und eine zusätzlich übertragene (oder in der fahrtrichtungsspezifischen Segmentnummer implizierte) Richtungsinformation betreffend die Fahrtrichtung übereinstimmen muß, enthalten.

Das Verfahren zur Dekodierung ist im Endgerät beispielsweise als elektronische Schaltung oder programmgestützt realisierbar; es ist jedoch durch eine Ausgestaltung als Programm weder definiert noch beschränkt.

Weitere Merkmale und Vorteile der Erfindung ergeben sich aus den Unteransprüchen und der nachfolgenden Beschreibung eines Ausführungsbeispiels anhand der Zeichnung. Dabei zeigt.
- Fig. 1: beispielhaft ein auf eine digitale Karte mit Straßenabschnitten oder Fahrbahnabschnitten repräsentierenden Segmenten abgebildetes Straßenverkehrsnetz,
- Fig. 2: als Blockschaltbild eine Zentrale, ein Endgerät und von der Zentrale an das Endgerät übertragene und dort bearbeitete Verkehrsinformationen, und
- Fig. 3: eine beispielhafte Liste von übertragenen Verkehrsinformationen.

Figur 1 zeigt einen Ausschnitt eines Straßenverkehrsnetzes. Straßen oder Abschnitte von Straßen oder Fahrbahnen oder Abschnitte von Fahrbahnen eines Straßenverkehrsnetzes können durch Segmente repräsentiert sein. Die in Figur 1 von links nach rechts führende Straße ist beispielsweise durch die Segmente 4712, 4713, 4714, 4715, 4716, 4717 zumindest im dargestellten Ortsbereich angegeben. In diesem Falle sind in einem Segment 4712 alle Fahrbahnen mit den verschiedenen Fahrtrichtungen enthalten. Ebenso ist es möglich, in einem Abschnitt einer Straße Segmente für eine oder alle Fahrbahnen in 9998 in eine Richtung und ein Segment 9999 für eine oder (wie hier) alle Fahrbahnen in die entgegengesetzte Richtung festzulegen.

In einer in Figur 1 von unten nach oben führenden Straße sind ferner beispielhaft die Segmente 2243 bis 2246 angegeben. Die Segment-Ziffern können in übertragenen Verkehrsdaten in üblichen Weisen dekodiert übertragen werden; sie können beispielsweise mit einer Bitlänge übertragen werden, die bis zu 10.000 Segmente definieren kann (14 Bit).

Figur 2 zeigt beispielhaft von einer Zentrale 1 an ein Endgerät 2 über einen Funkkanal 3 übertragene Verkehrsinformationen 4 bis 7.

Die Zentrale 1 erhält aus unterschiedlichen Informationsquellen Verkehrsinformationen, welche in einem Speicher 9 abgespeichert werden. Die Informationsquellen 8 können insbesondere im Verkehr mitschwimmende Verkehrsdetektoren in Form von Verkehrsmeldegeräten in Fahrzeugen (FCD), stationäre, entlang der Straßen des Verkehrsnetzes angeordnete Detektoren, historische Daten etc. sein. Nicht dargestellt sind hier Verfahren zur Überarbeitung der aus den Informationsquellen 8 empfangenen Verkehrsinformationen zu an Endgeräte zu sendenden Verkehrsinformationen durch Interpolation, Interpretation usw. Die Informationen aus dem Speicher 9 werden (ggf. nach entsprechender Vorbearbeitung) von einer Verkehrsinformationspaket-Generierungseinrichtung 10 unter Zugriff auf in einem Speicher 11 gespeicherte Segmenttabellen (zu Segmenten des Straßenverkehrsnetzes entsprechend Figur 1) in eine zu sendende Form kodiert. Von der Sendeeinrichtung 12 werden die Verkehrsinformationen an Endgeräte 2 übermittelt. Die Übermittlung kann insbesondere per Radio, beispielsweise RDS-TMC erfolgen. Die Ermittlung kann insbesondere auch per Mobilfunk erfolgen. Per Mobilfunk ist neben einer Point-to-Point-Übertragung eine Zell-Rundspruch-Übertragung möglich. Eine Zell-Rundspruch-Übertragung kann in GSM beispielsweise eine SMS-CB sein. Die von der Zentrale an mehrere Endgeräte 2 ausgesendeten Verkehrsinformationen 4 bis 7 können bei Mobilfunk-Zell-Rundspruch-Nachrichten (SMS-CB) für Zellen oder Zellengruppen individualisiert (also unterschiedlichen Inhalts) ausgesendet werden. Damit ist es möglich, in Funkzellen eines Mobilfunknetzes nur die dort möglicherweise relevanten Informationen zu übertragen, also beispielsweise im Stadtbereich Düsseldorf nur den Stadtbereich Düsseldorf betreffende Informationen und keine Informationen betreffend München, entsprechend auf einer Autobahn nur diese Autobahn in Fahrtrichtung betreffende Informationen und nicht weitab liegende oder in anderer Fahrtrichtung liegende Autobahnen-Segmente betreffende Informationen.

Die Verkehrsinformation 4, 5, 6, 7 werden in dieser Reihenfolge von einer Zentrale an alle Endgeräte 2 in einer bestimmen Mobilfunkzelle oder Mobilfunkzellengruppe per Mobilfunk-Zell-Rundspruch ausgesendet.

Die Verkehrsinformationen 4, 5, 6 enthalten beispielsweise Zustandsdaten 19, welche den Zustand von in den Verkehrsinformationen 4 bis 6 repräsentierte Segmenten betreffen. Zustandsdaten können beispielsweise Reisezeiten oder Geschwindigkeiten in vorgegebener Genauigkeit angeben. Die Quantisierung (= Genauigkeit) kann insbesondere vier oder fünf Stufen beinhalten, beispielsweise Stau, stockender Verkehr, zähfließender Verkehr, geringer Verkehr, frei. Bei einer Quantisierung in vier Stufen ist eine Übertragung mit 2 Bit bei einer Quantisierung in weniger als acht Stufen in 3 Bit möglich.

Die Segmente, auf welche sich Zustandsdaten in einer Verkehrsinformation 4 beziehen, werden hier durch eine in der Zentrale (11) und im Endgerät (14) gespeicherten Segmenttabelle identisch definiert. Somit werden lediglich die Nummern der Segmente, hier 4711, 4712, 4713, 4714 für die vier von der Verkehrsinformation 4 betroffenen Segmente übertragen. Entsprechendes gilt für die Verkehrsinformationen 5, 6. In der Verkehrsinformation 7 werden jedoch bestimmte oder alle Zustandsdaten nicht mitübertragen. Hier werden in der Verkehrsinformation 7 keine Zustandsdaten, also nur die Segmentdaten "4716,4715, 1714, 4713" von der Zentrale 1 an das Endgerät 2 übertragen. Dennoch kann das Endgerät erfindungsgemäß bestimmten Segmenten des Verkehrsnetzes bestimmte Zustandsdaten, wie Stau etc., zuordnen.

Das Endgerät überprüft in einer Dekodier- und Vergleichseinrichtung 15 für über eine Empfangseinrichtung 16 (für Mobilfunk oder RDS-TMC) empfangene, in einem Speicher 14 (für ältere und aktuelle Verkehrsinformationen, Segmenttabellen und Zustandstabellen) gespeicherte Verkehrsinformationen 7, ob eine Übereinstimmung von Identitäten mindestens eines der Segmente in älteren Verkehrsinformationen (4, 5 oder 6) und eines der Segmente der aktuellen Verkehrsinformation (7) sowie Übereinstimmung von die Fahrtrichtung betroffener Segmente repräsentierender weiterer Informationen (insbesondere in den aktuellen (7) und älteren (4, 5 oder 6) Verkehrsinformationen) besteht. Diese Überprüfung wird durch Vergleich der Segmente und in die Richtung repräsentierender Informationen der aktuellen Verkehrsinformationen 7 jeweils nacheinander einzeln mit den älteren Verkehrsinformationen 4, 5, 6 durchgeführt. In diesem Falle wird eine Übereinstimmung des Segmentes 4714 in der Verkehrsinformation 7 sowie in den älteren Verkehrsinformationen 5 und 4 festgestellt. Als weitere die Richtung betroffener Fahrbahnen in den Segmenten repräsentierende Information wird hier die Reihenfolge der Übermittlung und endgerätseitigen Speicherung eines weiteren dem ersteren Segment benachbarten Segmentes überprüft, also hier des Segmentes 4713. In der Verkehrsinformation 4 ist 4713 vor 4714 übermittelt, während es in der älteren Verkehrsinformation 5 ebenso wie in der neuen Verkehrsinformation 7 nach 4714 übermittelt ist. Somit ist die in der älteren Verkehrsinformation 5 und in der neueren Verkehrsinformation 7 bezeichnete Fahrtrichtung identisch. Somit betreffen die Verkehrsinformationen 5 und 7 zumindest teilweise übereinstimmende Abschnitte einer Straße. Deshalb wird angenommen, daß der durch die Zustandsdaten in der älteren Verkehrsinformation 5 repräsentierte Stau auch die in den aktuellen Verkehrsinformationen 7 betroffenen Segmente, und zwar alle dort angegebenen Segmente (4716, 4715, 4714, 4713) betreffen. Es wird als beispielsweise angenommen, daß sich ein Stau teilweise verschoben hat.

Wenn Segmente, entsprechend Figur 1 Segment 9998 und 9999, jeweils einzeln für alle Fahrbahnen einer Fahrtrichtung eines Straßenabschnittes definiert werden, reicht die Übereinstimmung eines Segmentes (beispielsweise 9998) in den älteren Verkehrsinformationen und den aktuellen Verkehrsinformationen, um eine Übereinstimmung anzunehmen und die Zustandsdaten der älteren Verkehrsinformation als Segmente der aktuellen Verkehrsinformation betreffend zu definieren, da hier in einem einzigen Segment bereits dessen Fahrtrichtung definiert ist. Wenn für alle Fahrbahnen (auch unterschiedlicher Richtungen) eines Straßenabschnittes zusammen nur ein Segment definiert wird, kann die Fahrtrichtung betroffener Fahrbahnen durch die Reihenfolge übertragender Segmente oder durch ein zu einem Segment übertragenes Richtungsflag bestimmt werden.

Bei zumindest teilweiser Übereinstimmung von einem Segment und die Fahrtrichtung implizierenden Daten in einer aktuellen und einer älteren Verkehrsinformation kann somit eine aktuelle Verkehrsinformation sowohl ohne als auch mit Zustandsdaten übertragen und sodann gespeichert (17) werden.

Die Ausgabe 18 in Figur 2 kann beispielsweise optisch oder akustisch in Form von Stauhinweisen etc. erfolgen. Ausgegebene Verkehrsinformationen 18 können beispielsweise unmittelbar aus den übertragenen Verkehrsinformationen nach ihrer Dekodierung gewonnen werden. Die auszugebenden Verkehrsinformationen 18 können auch Navigationshinweise sein, welche aufgrund der übertragenen Verkehrsinformationen für den Endgerätnutzer erstellt werden.

Figur 3 zeigt als Liste die übertragenen Verkehrsinformationen 4 bis 7 in der Reihenfolge ihrer Übertragung.

## Patentansprüche

1. Verfahren zur Dekodierung (15) von von einer Verkehrsinformationszentrale (1) an ein Endgerät (2) übertragenen Verkehrsinformationen (4,5,6;7) betreffend ein Straßenverkehrsnetz (4712, 4713 ...),
wobei übertragene Verkehrsinformationen (4 bis 7) zumindest den Zustand mindestens eines Segmentes (4714, 4713) des Straßenverkehrsnetzes und die Identität ("4714", "4713") des Segmentes repräsentieren,
wobei das Endgerät (2) zu durch die Übertragung erhaltenen Verkehrsinformationen (4,5,6,7) die hiervon betroffenen Segmente repräsentierenden Segment-Daten ("4712", ...) in einer die Fahrtrichtung betroffener Fahrbahnen in den betroffenen Segmenten repräsentierenden Weise und den Zustand des Segmente repräsentierende Zustandsdaten speichert,
**dadurch gekennzeichnet**
**dass** das Endgerät (2) in ihm übertragenen aktuellen Verkehrsinformationen (7) repräsentierte Segmente (4716, 4715, 4714, 4713) mit in vor diesen aktuellen Verkehrsinformationen (7) übertragenen älteren Verkehrsinformationen (4;5;6) repräsentierten Segmenten vergleicht und
**dass** das Endgerät (2) bei Übereinstimmung der Identität mindestens eines der Segmente (4713) der älteren Verkehrsinformationen (5) und eines der Segmente (4713) der aktuellen Verkehrsinformationen (7) und zusätzlicher Übereinstimmung der Fahrtrichtung in diesen Segmenten (4713, 4713) die zu diesen älteren Verkehrsinformationen (5) gespeicherten Zustandsdaten (14) als die in den aktuellen Verkehrsinformationen (7) angegebenen Segmente (4716, 4715, 4714, 4713) betreffend definiert und für die Ausgabe (18) an den Endgerätnutzer verwendet (17).

2. Verfahren nach Anspruch 1,
**dadurch gekennzeichnet,**
**daß** in der Verkehrsinformationszentrale (1) und im Endgerät (2) ein Segment eine gesamte Straße oder alle oder einige Fahrbahnen in eine Richtung auf einer Straße repräsentiert.

3. Verfahren nach einem der vorhergehenden Ansprüche,
**dadurch gekennzeichnet,**
**daß** in der Verkehrsinformationszentrale (1) und im Endgerät (2) ein Segment einen Abschnitt einer Straße (4712) oder einen Abschnitt aller oder einiger Fahrbahnen in eine Richtung (9998) auf einer Straße repräsentiert.

4. Verfahren nach einem der vorhergehenden Ansprüche,
**dadurch gekennzeichnet,**
**daß** Zustandsdaten in zwei, drei, vier, fünf oder mehr als fünf Stufen quantisiert die Geschwindigkeiten oder Reisezeiten in mindestens einem Segment repräsentieren.

5. Verfahren nach einem der vorhergehenden Ansprüche,
**dadurch gekennzeichnet,**
**daß** Zustandsdaten Wetterdaten in mindestens einem Segment repräsentieren.

6. Verfahren nach einem der vorhergehenden Ansprüche,
**dadurch gekennzeichnet,**
**daß** Zustandsdaten Unfälle oder, Umleitungen, in mindestens einem Segment repräsentieren.

7. Verfahren nach einem der vorhergehenden Ansprüche,
**dadurch gekennzeichnet,**
**daß** Verkehrsinformationen per Radio, insbesondere RDS-TMC, übertragen werden.

8. Verfahren nach einem der vorhergehenden Ansprüche,
**dadurch gekennzeichnet,**
**daß** Verkehrsinformationen per Mobilfunk übertragen werden.

9. Verfahren nach Anspruch 8,
**dadurch gekennzeichnet,**
**daß** Verkehrsinformationen per Zell-Rundspruch-Nachricht, GSM-CB 3, übertragen werden.

10. Verfahren nach Anspruch 9,
**dadurch gekennzeichnet,**
**daß** übertragene Verkehrsinformationen (4 bis 7) in unterschiedlichen Mobilfunkzellen oder Mobilfunkzellgruppen unterschiedlich sind, insbesondere indem sie nach örtlicher Relevanz selektiert ausgestrahlt werden.

11. Verfahren nach einem der vorhergehenden Ansprüche,
**dadurch gekennzeichnet,**
**daß** mehrere ältere Verkehrsinformationen (4;5;6) im Endgerät vorliegen und jeweils mit mindestens einer aktuellen Verkehrsinformation verglichen werden.

12. Verfahren nach einem der vorhergehenden Ansprüche,
**dadurch gekennzeichnet,**
**daß** mehrere aktuelle Verkehrsinformationen im Endgerät gespeichert sind.

13. Verfahren nach einem der vorhergehenden Ansprüche,
**dadurch gekennzeichnet,**
**daß** Zustandsdaten (19) einer älteren Verkehrsinformation (5) als eine aktuelle Verkehrsinformation (7) aufgrund der weiteren Informationen in den aktuellen und älteren Verkehrsinformationen betreffend die Fahrtrichtung definiert werden, wenn mindestens zwei gespeicherte Segmentidentitäten (4714, 4713) und ihre Reihenfolge im Speicher übereinstimmen.

14. Verfahren nach einem der vorhergehenden Ansprüche,
**dadurch gekennzeichnet,**
**daß** Zustandsdaten einer älteren Verkehrsinformation (5) als Segmente einer aktuellen Verkehrsinformation (7) betreffend definiert werden, wenn mindestens eine Segmentidentität und die Fahrtrichtung der im Segment betroffenen Fahrbahn repräsentierende, übertragene oder auch im Endgerät vorhandene Informationen übereinstimmen.

15. Verfahren nach einem der vorhergehenden Ansprüche,
**dadurch gekennzeichnet,**
**daß** in den übertragenen Verkehrsinformationen (4 bis 7) auf dem Übertragungsweg (3) von der Verkehrsinformationszentrale (1) an das Endgerät (2) eine Kette (4716, 4715, 4714, 4713) mehrerer in eine Fahrtrichtung aufeinanderfolgender Segmente durch ihr erstes (4716) oder letztes (4713) Segment und die Zahl, z.B. 4, der Segmente in der Kette und eine die Richtung, in die sich die Kette vom ersten Segment (4716) bzw. letzten Segment (4713) erstreckt, repräsentierende Richtungsangabe repräsentiert sind.

16. Verfahren nach einem der vorhergehenden Ansprüche,
**dadurch gekennzeichnet,**
**daß** die aktuellen Verkehrsinformationen (7) genau dann ohne Zustandsdaten (19) von der Zentrale (1) an das Endgerät (2) übertragen werden, wenn in den in den aktuellen Verkehrsinformationen enthaltenen Segmenten mindestens eines mit einem Segment in einer älteren Verkehrsinformation (5) übereinstimmt.

17. Verfahren nach Anspruch 16,
**dadurch gekennzeichnet,**
**daß** eine Übertragung ohne Zustandsdaten nur erfolgt, wenn mindestens zwei Segmente in den aktuellen Zustandsdaten und irgendwelchen früher übertragenen älteren Zustandsdaten übereinstimmen.

18. Endgerät, insbesondere zur Durchführung des Verfahrens nach einem der vorhergehenden Ansprüche, mit
- einer Empfangseinrichtung (16) zum Empfang von von einer Verkehrsinformationszentrale (1) per Funk übermittelten Verkehrsinformationen (4 bis 7),
- einem Speicher (14) zum Abspeichern übermittelter Verkehrsinformationen, **gekennzeichnet durch** eine Vergleichseinrichtung (15) zum Vergleichen von in älteren Verkehrsinformationen repräsentierten Segmenten mit in aktuellen Verkehrsinformationen (7) repräsentierten Segmenten, welche so ausgebildet ist, daß das Endgerät in ihm übertragenen aktuellen Verkehrsinformation repräsentierte Segmente mit in vor diesen aktuellen Verkehrsinformationen übertragenen älteren Verkehrsinformationen (5) repräsentierten Segmenten vergleicht (15),
wobei das Endgerät (2) so ausgebildet ist, daß es bei Übereinstimmung der Identitäten mindestens eines der Segmente (4713) der aktuellen Verkehrsinformationen (7) und der älteren Verkehrsinformation (5) und der betroffenen Fahrtrichtung in den verglichenen Segmenten die zu diesen älteren Verkehrsinformationen (5) gespeicherten Zustandsdaten (19) als die in den aktuellen Verkehrsinformationen angegebenen Segmente (4716, 4715, 4714, 4713) betreffend definiert (15) und für Ausgaben (18) an den Endgerätnutzer bereitstellt.

19. Endgerät nach Anspruch 18,
**dadurch gekennzeichnet,**
**daß** die Empfangseinrichtung eine Radio-Empfangseinrichtung, insbesondere RDS-TMC-Empfangseinrichtung ist.

20. Endgerät nach Anspruch 18,
**dadurch gekennzeichnet,**
**daß** die Empfangseinrichtung eine Mobilfunk-Empfangseinrichtung zum Dekodieren von per Mobilfunk übertragenen Informationen ist.

21. Verkehrsinformationszentrale, insbesondere zum Durchführen des Verfahrens nach einem der Ansprüche 1 bis 17, mit
- einer Sendeeinrichtung (12) zum Senden von Verkehrsinformationen,
- einem Speicher (9) für zu sendende Verkehrsinformationen,
**gekennzeichnet durch**
eine Verkehrsinformationspaket-Generationseinrichtung (10), welche so ausgebildet ist, daß aktuell zu übertragende Verkehrsinformationen (7) aus Segmente eines Straßenverkehrsnetzes bezeichnenden Segmentinformationen ohne den Verkehr in diesen Segmenten betreffende Zustandsinformationen für die Sendung **durch** eine Sendeeinrichtung (12) gebildet werden, wenn die zumindest eines dieser Segmente betreffenden Zustandsinformationen bereits in einer früher gesendeten älteren Verkehrsinformation enthalten waren, deren Segmentdaten zumindest ein gleiches Segment (4713) wie die aktuelle Verkehrsinformation repräsentieren,
während die Verkehrsinformationspaket-Generationseinrichtung (10) sonst in aktuell zu übertragenden Verkehrsinformationen die Zustandsdaten betroffener Segmente angibt.

## Claims

1. Method of decoding (15) traffic information (4, 5, 6; 7) transmitted from a central traffic information unit (1) to a terminal device (2) and relating to a road network (4712, 4713 ...),
where transmitted traffic information (4 to 7) represents at least the status of at least one segment (4714, 4713) of the road network and the identity ("4714", "4713") of the segment
where the terminal device (2) stores the segment data ("4712"...) representing the segments affected by the traffic information (4, 5, 6, 7) received as a result of transmission, in a manner which represents the direction of travel of the affected carriageways in the affected segments, and stores the status data representing the status of the segment,
**characterised in that**
the terminal device (2) compares segments (4716, 4715, 4714, 4713) represented in current traffic information (7) transmitted to it with segments represented in older traffic information (4; 5; 6) transmitted before this current traffic information (7)
and **in that**
where there is a match between the identity of at least one of the segments (4713) of the older traffic information (5) and one of the segments of the current traffic information (7), and where there is a further match of the direction of travel in these segments (4713, 4713), the terminal device (2) defines the status data (4) stored in respect of this older traffic information (5) as relating to the segments (4716, 4715, 4714, 4713) given in the current traffic information (7), and uses it (17) for output (18) to the user of the device.

2. Method as in Claim 1,
**characterised in that** in the central traffic information unit (1) and the terminal device (2), a segment represents an entire road or all or some of the carriageways in a single direction on a road.

3. Method as in one of the preceding Claims,
**characterised in that** in the central traffic information unit (1) and the terminal device (2), a segment represents a section of a road (4712) or a section of all or some of the carriageways in a single direction (9998) on a road.

4. Method as in one of the preceding Claims,
**characterised in that**
status data, quantised into two, three, four, five or more than five stages, represent the speeds or journey times in at least one segment.

5. Method as in one of the preceding Claims,
**characterised in that**
status data represent weather data in at least one segment.

6. Method as in one of the preceding Claims,
**characterised in that**
status data represent accidents of diversions in at least one segment.

7. Method as in one of the preceding Claims,
**characterised in that**
traffic information is transmitted by radio, particularly by RDS-TMC.

8. Method as in one of the preceding Claims,
**characterised in that**
traffic information is transmitted by mobile telephony.

9. Method as in Claim 8,
**characterised in that**
traffic information is transmitted by cellular broadcast bulletin (GSM CB3).

10. Method as in Claim 9,
**characterised in that**
the transmitted traffic information (4 to 7) is different in different mobile telephony cells or cell groups, especially **in that** it is broadcast selectively for its relevance to the locality.

11. Method as in one of the preceding Claims,
**characterised in that**
several older items of traffic information (4; 5; 6) are present in the terminal device, and are each compared with at least one current traffic information item.

12. Method as in one of the preceding Claims,
**characterised in that**
several current traffic information items are stored in the terminal device.

13. Method as in one of the preceding Claims,
**characterised in that**
status data (19) of an older traffic information item (5) are defined, in relation to the direction of travel, as current traffic information (7) on the basis of additional information in the current and older traffic information, if at least two stored segment identities (4714, 4713) and their sequence match in the memory.

14. Method as in one of the preceding Claims,
**characterised in that**
status data of an older traffic information item (5) are defined as segments of a current traffic information item (7) if there is agreement between at least one segment identity and information transmitted or present in the terminal device and representing the direction of travel of the carriageway affected in the segment.

15. Method as in one of the preceding Claims,
**characterised in that**
in the transmitted traffic information (4 to 7) on the transmission path (3) from the central traffic information unit (1) to the terminal device (2), are represented
a string (4716, 4715, 4714, 4713) of several segments which follow one another in one direction of travel by means of its first (4716) or last (4713) segment and the number - e.g. 4 - of the segments in the string,
and a direction indication representing the direction in which the string extends from the first segment (4716) to the last segment (4713).

16. Method as in one of the preceding Claims,
**characterised in that**
the current traffic information (7) are transmitted without any status data (19) from the central unit (1) to the terminal device (2) if, in the segments contained in the current traffic information, at least one matches a segment in an older traffic information (5).

17. Method as in Claim 16,
**characterised in that**
transmission without status data takes place only if there is agreement between at least two segments in the current status data and any older status data transmitted earlier.

18. Terminal device, in particular to implement the method as in one of the preceding Claims, having
- a receiver (16) for receiving traffic information (4 to 7) transmitted from a central traffic information unit (1) by radio,
- a memory device (14) for storing transmitted traffic information
**characterised by**
a comparison device (15) for comparing segments represented in older traffic information with segments represented in current traffic information (7), which is made in such a way that the terminal device compares (15) segments represented in current traffic information transmitted to it with segments represented in older traffic information (5) transmitted prior to this current traffic information,
where the terminal device (2) is made in such a way that, where there is agreement between the identities of at least one of the segments (4713) of the current traffic information and of the older traffic information, and of the direction of travel affected in the segments compared, it defines (15) the stored status data (19) on this older traffic information as relating to the segments (4716, 4715, 4714, 4713) given in the current traffic information, and prepares it for output (18) to the user of the device.

19. Terminal device as in Claim 18,
**characterised in that**
the receiver is a radio receiver, in particular an RDS-TMC receiver.

20. Terminal device as in Claim 18,
**characterised in that**
the receiver is a mobile telephony receiver for decoding information transmitted by mobile telephony.

21. Central traffic information unit, in particular for implementing the method as in one of Claims 1 to 17, having
- a transmitter (12) for transmitting traffic information,
- a memory device (9) for traffic information which is to be transmitted,
**characterised by**
a traffic information package generation device (10), which is made in such a way that traffic information (7) for current transmission is made up, for transmission by a transmitter (12), of segment information designating segments of a road network without status information relating to the traffic in these segments if the status information relating to at least one of these segments was already contained in an older traffic information item, the segment data of which represent at least one segment (4713) the same as the current traffic information,
while the traffic information package generation device (10) otherwise gives the status data of the affected segments in traffic information for current transmission.

## Revendications

1. Procédé pour décoder (15) des informations de trafic (4, 5, 6, 7) transmises à un terminal (2) par une centrale (1) d'informations de trafic, concernant un réseau routier (4712, 4713 ...),
des informations de trafic transmises (4 à 7) représentant au moins l'état d'au moins un segment (4714, 4713) du réseau routier et l'identité ("4714", "4713") du segment,
le terminal (2) mémorisant en informations de trafic (4, 5, 6, 7) obtenues par la transmission les données de segments ("4712", ...) représentant des segments concernés par celles-ci d'une façon représentant le sens marche de voies de circulation concernées dans les segments concernés et l'état des données d'état représentant des segments,
**caractérisé en ce que** :
le terminal (2) compare des segments (4716, 4715, 4714, 4713) représentés dans des informations de trafic (7) actuelles transmises à celui-ci avec des segments représentés dans des informations de trafic (4, 5, 6) plus anciennes transmises avant ces informations de trafic actuelles (7), et
le terminal (2), lors de la coïncidence de l'identité d'au moins un des segments (4713) des informations de trafic plus anciennes (5) et d'un des segments (4713) des informations de trafic actuelles (7) et de la coïncidence supplémentaire du sens de marche dans ces segments (4713, 4713), définit les données d'état (14) mémorisées en ces informations de trafic plus anciennes (5) comme concernant les segments (4716, 4715, 4714, 4713) indiqués dans les informations de trafic actuelles (7) et les utilise (17) pour la sortie (18) vers l'utilisateur du terminal.

2. Procédé selon la revendication 1,
**caractérisé en ce que**, dans la centrale d'informations de trafic (1) et dans le terminal (2), un segment représente une route en totalité ou toutes les voies de circulation ou quelques-unes de celles-ci dans un sens sur une route.

3. Procédé selon une des revendications précédentes,
**caractérisé en ce que**, dans la centrale d'informations de trafic (1) et dans le terminal (2), un segment représente un tronçon d'une route (4712) ou un tronçon de toutes les voies de circulation ou de quelques-unes de celles-ci dans un sens (9998) sur une route.

4. Procédé selon une des revendications précédentes,
**caractérisé en ce que** des données d'état, quantifiées en deux, trois, quatre, cinq ou plus de cinq étapes, représentent les vitesses ou durées de parcours dans au moins un segment.

5. Procédé selon une des revendications précédentes,
**caractérisé en ce que** des données d'état représentent des données météorologiques dans au moins un segment.

6. Procédé selon une des revendications précédentes,
**caractérisé en ce que** des données d'état représentent des accidents ou déviations d'itinéraire dans au moins un segment.

7. Procédé selon une des revendications précédentes,
**caractérisé en ce que** des informations de trafic sont transmises par radio, en particulier RDS-TMC.

8. Procédé selon une des revendications précédentes,
**caractérisé en ce que** des informations de trafic sont transmises par radiotéléphonie mobile.

9. Procédé selon le revendication 8,
**caractérisé en ce que** des informations de trafic sont transmises par message radio cellulaire, GSM-CB 3.

10. Procédé selon le revendication 9,
**caractérisé en ce que** des informations de trafic transmises (4 à 7) sont différentes dans différentes cellules de téléphonie mobile ou groupes de cellules de téléphonie mobile, en particulier **en ce qu'**elles sont émises en étant sélectionnées suivant la pertinence locale.

11. Procédé selon une des revendications précédentes,
**caractérisé en ce que** plusieurs informations de trafic plus anciennes (4, 5, 6) sont présentes dans le terminal et sont comparées, à chaque fois, avec au moins une information de trafic actuelle.

12. Procédé selon une des revendications précédentes,
**caractérisé en ce que** plusieurs informations de trafic actuelles sont mémorisées dans le terminal.

13. Procédé selon une des revendications précédentes,
**caractérisé en ce que** des données d'état (19) d'une information de trafic plus ancienne (5) sont définies comme une information de trafic actuelle (7) sur la base des autres informations dans les informations de trafic actuelles et plus anciennes concernant le sens de marche, lorsqu'au moins deux identités de segment mémorisées (4714, 4713) et leur succession dans la mémoire coïncident.

14. Procédé selon une des revendications précédentes,
**caractérisé en ce que** des données d'état d'une information de trafic plus ancienne (5) sont définies comme concernant des segments d'une information de trafic actuelle (7), lorsqu'au moins une identité de segment et le sens de marche des informations représentant la voie concernée dans le segment, transmises ou également présentes dans le terminal coïncident.

15. Procédé selon une des revendications précédentes,
**caractérisé en ce que**, dans les informations de trafic transmises (4 à 7) sur le trajet de transmission (3) de la centrale d'informations de trafic (1) au terminal (2), une chaîne (4716, 4715, 4714, 4713) de plusieurs segments successifs dans un sens de marche sont représentés par leur premier segment (4716) ou leur dernier segment (4713) et le nombre des segments, par exemple quatre, dans la chaîne et une indication de sens représentant le sens dans lequel s'étend la chaîne du premier segment (4716) ou du dernier segment (4713).

16. Procédé selon une des revendications précédentes,
**caractérisé en ce que** les informations de trafic actuelles (7) sont transmises sans données d'état (19) de la centrale (1) au terminal (2) précisément lorsque, dans les segments contenus dans les informations de trafic actuelles, au moins l'un coïncide avec un segment dans une information de trafic plus ancienne (5).

17. Procédé selon la revendication 16,
**caractérisé en ce qu'**une transmission sans données d'état est effectuée uniquement lorsqu'au moins deux segments coïncident dans les données d'état actuelles et des données d'état quelconques plus anciennes transmises précédemment.

18. Terminal, en particulier pour la mise en oeuvre du procédé se-Ion une des revendications précédentes, comportant :
- un dispositif de réception (16) pour recevoir des informations de trafic (4 à 7) transmises par radio par une centrale d'informations de trafic (1),
- une mémoire (14) pour mémoriser des informations de trafic transmises,
**caractérisé par** un dispositif de comparaison (15) pour comparer des segments représentés dans des informations de trafic plus anciennes avec des segments représentés dans des informations de trafic actuelles (7), qui est réalisé de sorte que le terminal compare (15) des segments représentés dans des informations de trafic actuelles transmises à celui-ci avec des segments représentés dans des informations de trafic plus anciennes (5) transmises avant ces informations de trafic actuelles,
le terminal (2) étant réalisé de sorte que, lors de la coïncidence des identités d'au moins un des segments (4713) des informations de trafic actuelles (7) et des informations de trafic plus anciennes (5) et du sens de marche concerné dans les segments comparés, il définit (15) les données d'état (19) mémorisées en ces informations de trafic plus anciennes (5) comme concernant les segments (4716, 4715, 4714, 4713) indiqués dans les informations de trafic actuelles, et les utilise pour des sorties (18) vers l'utilisateur du terminal.

19. Terminal selon la revendication 18,
**caractérisé en ce que** le dispositif de réception est un dispositif de réception radio, en particulier un dispositif de réception RDS-TMC.

20. Terminal selon la revendication 18,
**caractérisé en ce que** le dispositif de réception est un dispositif de réception de radiotéléphonie mobile pour décoder des informations transmises par radiotéléphonie mobile.

21. Centrale d'informations de trafic, en particulier pour la mise en oeuvre du procédé selon une des revendications 1 à 17, comportent :
- un dispositif d'émission (12) pour émettre des informations de trafic,
- une mémoire (9) pour des informations de trafic à émettre,
**caractérisée par** un dispositif engendrant des paquets d'informations de trafic (10), qui est réalisé de sorte que des informations de trafic (7) actuellement à transmettre sont formées à partir d'informations de segment désignant des segments d'un réseau routier sans des informations d'état concernant le trafic dans ces segments pour l'émission par un dispositif d'émission (12), lorsque les informations d'état concernant au moins un de ces segments étaient déjà contenues dans une information de trafic plus ancienne émise précédemment, dont les données de segment représentent au moins un même segment (4713) que l'information de trafic actuelle, tandis que le dispositif engendrant des paquets d'informations de trafic (10) fournit sinon dans des informations de trafic actuellement à transmettre les données d'état de segments concernés.
